# EUROPÄISCHE PATENTSCHRIFT

(11) **EP 2 228 215 B1**
(45) Veröffentlichungstag und Bekanntmachung des Hinweises auf die Patenterteilung: **28.09.2011**
(21) Anmeldenummer: 10154981.4
(22) Anmeldetag: 01.03.2010
(51) Int. Cl.: B41F 21/00, B41F 23/06, B41F 35/00

(54) **Bogenverarbeitungsmaschine**
Sheet-fed treating machine
Machine de traitement de feuilles

(30) Priorität: 12.03.2009 DE 102009001510
(43) Veröffentlichungstag der Anmeldung: 15.09.2010
(73) Patentinhaber: manroland AG, 63075 Offenbach (DE)
(72) Erfinder: Graziel, Bernhard, 63110, Rodgau (DE); Mohn, Karlheinz, 63505, Langenselbold (DE)

(56) Entgegenhaltungen:
- EP-A2- 0 847 856
- EP-A2- 1 375 144
- EP-B1- 0 886 579
- DE-A1- 19 707 157
- US-A- 5 443 005

## Beschreibung

Die Erfindung betrifft eine Bogenverarbeitungsmaschine, insbesondere eine Bogendruckmaschine, nach dem Oberbegriff des Anspruchs 1. Des Weiteren betrifft die Erfindung ein Verfahren zum Auftragen von Puder auf Bogen.

In der Drucktechnik ist es bereits Stand der Technik, bedruckte Bedruckstoffe mit Puderteilchen zu bepudern bzw. zu bestäuben. In Bogendruckmaschinen dient die Bepuderung bzw. Bestäubung von bedruckten Bogen dazu, ein Verblocken der Bogen im Bereich des Auslegers zu verhindern. Weiterhin kann auf die Bogen aufgetragenes Puder die Trocknung der aufgetragenen Druckfarbe erleichtern.

Aus der EP 0 886 579 B1 ist eine Bogendruckmaschine mit einer in die Bogendruckmaschine integrierten Bepuderungsvorrichtung zum Auftragen von Puder auf bedruckte Bogen bekannt. Nach diesem Stand der Technik ist die Bepuderungsvorrichtung im Bereich eines bogenführenden Zylinders, nämlich eines Förderzylinders, positioniert, wobei die Bepuderungsvorrichtung das Puder auf die bedruckten Bogen mithilfe von Puderdüsen sprüht.

Die Puderdüsen sind dabei gemäß der EP 0 886 579 B1 in einem Saugkasten positioniert, wobei mit Hilfe von im Saugkasten verlaufenden Blasleitungen in Drehrichtung des bogenführenden Zylinders bzw. Förderzylinders gesehen sowohl in einem Bereich vor den Puderdüsen als auch in einem Bereich nach den Puderdüsen Blasluft auf zu bepudernde Bogen gerichtet werden kann. Das Innere des Saugkastens, in welchem die Puderdüsen positioniert sind, ist mit einem Sauggebläse verbunden, mithilfe dessen Luft aus der Saugkammer abgesaugt werden kann.

Mit der aus der EP 0 886 579 B1 bekannten Bepuderungsvorrichtung kann zwar prinzipiell Puder auf gedruckte Bogen aufgetragen werden, eine gewünschte Gleichmäßigkeit des Puderauftrags über das gesamte Format der Bogen sowie eine unerwünschte Kontamination der Umgebung mit Puder stellen jedoch bislang ungelöste Probleme dar. Es besteht daher Bedarf an einer Bogenverarbeitungsmaschine mit einer Bepuderungsvorrichtung, mithilfe derer einerseits auf zu bepudernde Bogen über das gesamte Format derselben gleichmäßig Puder aufgetragen werden kann, und mithilfe derer andererseits eine Kontamination einer Umgebung der Bepuderungsvorrichtung und damit der übrigen Baugruppen der bogenverarbeitenden Maschine mit Puder vermieden werden kann.

US 5 443 005 A offenbart eine Bestäubungsvorrichtung in einer Druckmaschine, welche in Förderrichtung von Bogenmaterial einen Blasluftkanal, eine Puderauftragseinrichtung und einen Absaugkanal umfasst. In Förderrichtung folgt weiterhin ein Blasluftkanal, dessen Blasluftströmung entgegen der Förderrichtung gerichtet ist und dessen Blasluftströmung abgesaugt wird. Dabei wird das Bogenmaterial an Kettenförderer fixiert und entlang einer unterhalb der Förderebene angeordneten Transportfläche gefördert.

Hiervon ausgehend liegt der vorliegenden Erfindung die Aufgabe zugrunde eine neuartige Bogenverarbeitungsmaschine zu schaffen. Diese Aufgabe wird durch eine Bogenverarbeitungsmaschine gemäß Anspruch 1, die zumindest dadurch gekennzeichnet ist, dass: a) die Bepuderungsvorrichtung eine Bogenführungseinrichtung aufweist, die sich entlang eines Umfangsabschnitts des bogenführenden Zylinders erstreckt; b) die Bepuderungsvorrichtung eine Puderauftrageinrichtung aufweist, die an einer ersten Umfangsposition entlang der Bogenführungseinrichtung positioniert ist, wobei mit Hilfe der Puderauftragseinrichtung Puder auf die Bogen richtbar ist; c) die Bepuderungsvorrichtung eine Blaseinrichtung aufweist, die an einer zweiten Umfangsposition entlang der Bogenführungseinrichtung, die in Drehrichtung des bogenführenden Zylinders gesehen vor der ersten Umfangsposition liegt, positioniert ist, wobei mit Hilfe der Blaseinrichtung Luft auf die Bogen richtbar ist; d) die Bepuderungsvorrichtung eine Absaugeinrichtung aufweist, die an einer dritten Umfangsposition entlang der Bogenführungseinrichtung, die in Drehrichtung des bogenführenden Zylinders gesehen nach der ersten Umfangsposition liegt, positioniert ist, wobei mit Hilfe der Absaugeinrichtung Luft und Puder absaugbar ist; e) die Bogenführungseinrichtung geschlossen ist, sodass sich zwischen der Blaseinrichtung und der Absaugeinrichtung eine definierte Luftströmung zur Führung der Bogen im Bereich der Puderauftrageinrichtung ausbildet.

Durch die erfindungsgemäße Ausbildung der Bogenführungseinrichtung der Bepuderungseinrichtung und die erfindungsgemäße Anordnung von Puderauftrageinrichtung, Blaseinrichtung und Absaugeinrichtung entlang der Bogenführungseinrichtung kann ein gleichmäßiger Auftrag von Puder über das gesamte Format zu bepudernder Bogen gewährleistet werden. Weiterhin wird eine Kontamination der Umgebung der Bepuderungsvorrichtung und damit benachbart zur Bepuderungsvorrichtung positionierter anderer Baugruppen der Bogenverarbeitungsmaschine vermieden. Ferner kann mit einer hohen Effizienz Puder auf zu bepudernde Bogen aufgetragen werden, wodurch ein Puderverbrauch deutlich reduziert werden kann.

Das erfindungsgemäße Verfahren ist in Anspruch 16 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen Ausschnitt aus einer als Bogendruckmaschine ausgebildeten Bo- genverarbeitungsmaschine im Bereich eines letzten Druckwerks und eines sich an das letzte Druckwerk anschließenden Auslegers;
- Fig. 2:: eine schematisierte Darstellung einer im Bereich eines bogenführenden Zylinders der Bogendruckmaschine angeordneten Bepuderungsvorrich- tung zum Auftragen von Puder auf bedruckte Bogen; und
- Fig. 3:: einen Querschnitt durch die Anordnung der Fig. 2 entlang der Schnitt- richtung III-III in Fig. 2.

Fig. 1 zeigt einen Ausschnitt aus einer als Bogendruckmaschine 10 ausgebildeten Bogenverarbeitungsmaschine im Bereich eines letzten Druckwerks 11 und eines dem Druckwerk 11 nachgeordneten Auslegers 12 der Bogendruckmaschine 10.

In der Bogendruckmaschine 10 werden Bogen in den Druckwerken 11 mit Druckfarbe bedruckt, wobei jedes Druckwerk 11 einen Formzylinder 13, einen Übertragungszylinder 14, einen Druckzylinder 15, ein Farbwerk 16 sowie ein Feuchtwerk 17 aufweist. Auf dem Formzylinder 13 eines jeden Druckwerks 11 ist eine Druckform positioniert, wobei mithilfe des Farbwerks 16 Druckfarbe und mithilfe des Feuchtwerks 17 Feuchtmittel auf die auf dem jeweiligen Formzylinder 13 des jeweiligen Druckwerks 11 positionierte Druckform aufgetragen wird. Ausgehend von der Druckform gelangt die Druckfarbe über eine auf dem Übertragungszylinder 14 positionierte Übertragungsform auf den zu bedruckenden Bedruckstoff, wobei zu bedruckende Bogen durch einen Druckspalt, der zwischen dem Übertragungszylinder 14 und dem Druckzylinder 15 des jeweiligen Druckwerks 11 ausgebildet ist, hindurchbewegt wird.

Um zu bedruckende Bogen durch die einzelnen Druckwerke 11 zu bewegen sowie ausgehend vom letzten Druckwerk 11 dem Ausleger 12 zuzuführen, sind neben den Druckzylindern 15 weitere bogenführende Zylinder, nämlich Transferzylinder 18, vorhanden. So sind gemäß Fig. 1 dem Druckzylinder 15 des in Fig. 1 gezeigten Druckwerks 11 Transferzylinder 18 vorgeschaltet sowie nachgeschaltet, wobei die beiden dem Druckzylinder 15 des Druckwerks 11 nachgeschalteten Transferzylinder 18 die bedruckten Bogen einer Fördereinrichtung 19 des Auslegers 12 zuführen, der letztendlich bedruckte Bogen in Form eines Auslegestapels 20 aus der Bogendruckmaschine auslegt.

In die Bogendruckmaschine der Fig. 1 ist eine in Fig. 1 nicht-gezeigte Bepuderungsvorrichtung integriert, die vorzugsweise im Bereich des der Fördereinrichtung 19 des Auslegers 12 unmittelbar vorgelagerten Transferzylinders 18 positioniert ist. Fig. 2 zeigt einen Ausschnitt aus der Bogendruckmaschine 10 der Fig. 1 im Bereich der beiden dem Druckwerk 11 nachgeordneten Transferzylinder 18, wobei im Bereich des der Fördereinrichtung 19 des Auslegers 12 unmittelbar vorgelagerten Transferzylinders 18 die Bepuderungsvorrichtung 21 positioniert ist, mithilfe derer auf die bedruckten Bogen vor der Übergabe desselben an die Fördereinrichtung 19 des Auslegers 12 Puder aufgetragen werden kann.

Die Bepuderungsvorrichtung 21 umfasst eine Bogenführungseinrichtung 22, die sich entlang eines Umfangsabschnitts eines bogenführenden Zylinders, nämlich im gezeigten Ausführungsbeispiels entlang eines Umfangsabschnitts des der Fördereinrichtung 19 des Auslegers 12 unmittelbar vorgelagerten Transferzylinders 18, erstreckt.

Im Ausführungsbeispiel der Fig. 2 ist die Bogenführungseinrichtung 22 derart konturiert, dass dieselbe an einem in Drehrichtung 23 des bogenführenden Zylinders 18 gesehen vorderen Abschnitt 24 sich im Wesentlichen tangential zur Umfangskontur des bogenführenden Zylinders 18 erstreckt, wobei sich der Abstand der Bogenführungseinrichtung 22, nämlich des vorderen Abschnitts 24 derselben, vom bogenführenden Zylinder 18 in Drehrichtung desselben gesehen verringert. In Drehrichtung 23 des bogenführenden Zylinders 18 gesehen vorne ist demnach der Abstand zwischen dem vorderen Abschnitt 24 der Bogenführungseinrichtung 22 und dem bogenführenden Zylinder 18 größer als in einem hinteren Bereich des vorderen Abschnitts 24 der Bogenführungseinrichtung 22.

An einem in Drehrichtung 23 des bogenführenden Zylinders 18 gesehen hinteren Abschnitt 25 der Bogenführungseinrichtung 22 ist dieselbe kreisbogenförmig konturiert, wobei im Bereich dieses hinteren Abschnitts 25 der Abstand der Bogenführungseinrichtung 22 vom bogenführenden Zylinder 18 konstant ist.

In einem mittleren Abschnitt 26 der Bogenführungseinrichtung 22, der zwischen dem vorderen Abschnitt 24 und dem hinteren Abschnitt 25 derselben positioniert ist, ist der Abstand derselben vom bogenführenden Zylinder 18 größer als an den in Drehrichtung 23 des Zylinders 18 gesehen vor und hinter dem mittleren Abschnitt 26 liegenden Abschnitten 24 und 25, wobei im gezeigten Ausführungsbeispiel der mittlere Abschnitt 26 der Bogenführungseinrichtung 22 glockenartig gegenüber den Abschnitten 24 und 25 aufgeweitet ist.

Die Bepuderungsvorrichtung 21 verfügt weiterhin über eine Puderauftrageinrichtung 27, die an einer ersten Umfangsposition entlang der Bogenführungseinrichtung 22 positioniert ist, nämlich im Ausführungsbeispiel der Fig. 2 im Bereich des mittleren Abschnitts 26 der Bogenführungseinrichtung 22.

Die Puderauftrageinrichtung 27 verfügt über mehrere in Axialrichtung des bogenführenden Zylinders 18 gesehen nebeneinander positionierte Puderdüsen 28, mithilfe derer Puder in Form eines Puderstrahls 29 auf zu bepudernde Bogen richtbar ist. Zu bepudernde Bogen werden zwischen dem äußeren Umfang des bogenführenden Zylinders 18 und der Bogenführungseinrichtung 22 geführt und demnach an der Puderauftrageinrichtung 27 vorbeigeführt.

Die Bepuderungsvorrichtung 21 verfügt weiterhin über eine Blaseinrichtung 30, die an einer zweiten Umfangsposition entlang der Bogenführungseinrichtung 22, die in Drehrichtung 23 des bogenführenden Zylinders 18 gesehen vor der ersten Umfangsposition liegt, positioniert ist, nämlich im Bereich des vorderen Abschnitts 24 der Bogenführungseinrichtung 22. Mithilfe der Blaseinrichtung 30 ist Luft 31 auf zu bepudernde Bogen richtbar.

Ferner verfügt die Bepuderungsvorrichtung 21 über eine Absaugeinrichtung 32, die an einer dritten Umfangsposition entlang der Bogenführungseinrichtung 22, die in Drehrichtung 23 des bogenführenden Zylinders 18 gesehen, nach der ersten Umfangsposition liegt, positioniert ist, nämlich im Bereich des hinteren Abschnitts 25 der Bogenführungseinrichtung 22. Mithilfe der Absaugeinrichtung 32 kann ein Gemisch 33 aus Luft und Puder abgesaugt werden.

Die Bogenführungseinrichtung 22 ist geschlossen, sodass sich zwischen der im vorderen Abschnitt 24 derselben positionierten Blaseinrichtung 30 und der im hinteren Abschnitt 25 derselben positionierten Absaugeinrichtung 33 eine Luftströmung 34 zur Führung der zu bepudernden Bogen ausbildet.

Bedingt durch die Luftströmung 34 werden zu bepudernde Bogen im Bereich der Puderauftrageinrichtung 27 und damit im mittleren Abschnitt 26 der Bogenführungseinrichtung 22 zwischen der Bogenführungseinrichtung 22 und dem äußeren Umfang des bogenführenden Zylinders 18 stabil geführt, und zwar derart, dass sich über das gesamte Format der zu bepudernden Bogen ein definierter, gleichförmiger Abstand zu den Puderdüsen 28 ausbildet. Hierdurch kann über das gesamte Format der zu bepudernden Bogen ein gleichmäßiger Puderauftrag gewährleistet werden.

Wie bereits erwähnt, ist die Bogenführungseinrichtung 22 geschlossen ausgeführt, und zwar in Umfangsrichtung derselben. So ist die Bogenführungseinrichtung 22 einerseits an einer sich in Umfangsrichtung und in Axialrichtung erstreckenden Wand 35 sowie andererseits an sich in Umfangsrichtung und in Radialrichtung erstreckenden Seitenwänden 36 (siehe Fig. 3) geschlossen ausgeführt, wobei zwischen den Seitenwänden 36 und der äußeren Umfangsfläche des bogenführenden Zylinders 18 zur Abrichtung ein zum Beispiel als Bürstendichtung oder Dichtlippe ausgebildetes Dichtungselement 37 vorgesehen ist.

Die Luftströmung 34 in dem zwischen der Bogenführungseinrichtung 22 und dem äußeren Umfang des bogenführenden Zylinders 18 ausgebildeten Raum 38 wird im Wesentlichen durch die Menge der über die Blaseinrichtung 30 auf die Bogen gerichteten Luft 31 und der Menge des durch die Absaugeinrichtung 32 abgesaugten Gemischs 33 aus Luft und Puder bestimmt. Vorzugsweise wird im Bereich der Absaugeinrichtung 33 eine größere Luftmenge abgesaugt als im Bereich der Blaseinrichtung 30 auf die Druckbogen gerichtet wird, wobei hierzu dann an einer vierten Umfangsposition der Bogenführungseinrichtung 22, die in Drehrichtung 23 des bogenführenden Zylinders 18 gesehen nach der dritten Umfangsposition, an welcher die Absaugeinrichtung 33 positioniert ist, liegt, mindestens eine Öffnung 39 zur Ansaugung von Umgebungsluft eingebracht ist.

Durch diese Ansaugung von Umgebungsluft stellt sich dann eine Luftströmung ein, die von der oder jeder Öffnung 39 zur Absaugeinrichtung 32 gerichtet ist und der Luftströmung 34 im Bereich der Absaugeinrichtung 32 entgegen wirkt. Hierdurch kann sicher vermieden werden, dass Puder in einen Abschnitt der Bogenführungseinrichtung 22 gelangt, der in Drehrichtung 23 des bogenführenden Zylinders 18 gesehen nach der Absaugeinrichtung 32 liegt. Überschüssiges Puder wird demnach vollständig von der Absaugeinrichtung 32 abgesaugt, wodurch verhindert wird, dass überschüssiges Puder die Umgebung der Bepuderungsvorrichtung 21 kontaminieren kann.

Nach einer vorteilhaften Weiterbildung der Erfindung umfasst die Bepuderungsvorrichtung 21 eine weitere Blaseinrichtung 40, die an einer fünften Umfangsposition entlang der Bogenführungseinrichtung 22, die in Drehrichtung 23 des bogenführenden Zylinders 18 gesehen nach der dritten Umfangsposition und demnach nach der Absaugeinrichtung 32 liegt, positioniert ist.

Mithilfe dieser weiteren Blaseinrichtung 40, die getaktet betrieben wird, kann Blasluft in einen Kanal des bogenführenden Zylinders 18 zur Reinigung desselben gerichtet werden, nämlich dann, wenn an der weiteren Blaseinrichtung 40 kein Bogen vorbeigeführt wird. Beim Kanal, der mithilfe der Blaseinrichtung 40 gereinigt wird, handelt es sich vorzugsweise um einen Kanal, in dem Greifeinrichtungen für mithilfe des bogenführenden Zylinders 18 zu fördernde Bogen eingebracht sind. Diese Greifeinrichtungen erfassen Bogen an einer Vorderkante derselben.

Die Luftströmung 34 wird durch entsprechende Dimensionierung der Blasleistung der Blaseinrichtung 30 und der Saugleistung der Absaugeinrichtung 32 derart eingestellt, dass freie Hinterkanten der zu transportierenden Bogen an der Bogenführungseinrichtung 22 entlang gleiten.

Im Ausführungsbeispiel der Fig. 2 ist die fünfte Umfangsposition der Bogenführungseinrichtung 22, an welcher die weitere Blaseinrichtung 40 positioniert ist, zwischen der dritten Umfangsposition, an welcher die Absaugeinrichtung 32 positioniert ist, und der vierten Umfangsposition, an welcher die oder jede Öffnung ausgebildet ist, positioniert.

Im Unterschied hierzu ist es jedoch auch möglich, dass die fünfte Umfangsposition, an welcher die weitere Blaseinrichtung 40 positioniert ist, in Drehrichtung 23 des bogenführenden Zylinders 18 gesehen nach der vierten Umfangsposition, an welcher die oder jede Öffnung 39 ausgebildet ist, liegt.

Im gezeigten Ausführungsbeispiel ist die Bepuderungsvorrichtung 21 zumindest teilweise gegenüber dem bogenführenden Zylinder 18 verlagerbar, nämlich schwenkbar und zwar um die in Fig. 2 gezeigte Achse 41. So sind gemäß Fig. 2 im bevorzugten Ausführungsbeispiel die Blaseinrichtung 30 sowie die Puderauftrageinrichtung 27 zusammen mit den entsprechenden Abschnitten 24 und 26 der Bogenführungseinrichtung 22 relativ zum bogenführenden Zylinder 18 schwenkbar. Fig. 2 zeigt die Blaseinrichtung 30 sowie die Puderauftrageinrichtung 27 in zwei unterschiedlichen Positionen, nämlich in einer an den bogenführenden Zylindern 18 angeschwenkten Arbeitsposition und in einer in Richtung des Pfeils 42 vom bogenführenden Zylinders 18 weggeschwenkten Wartungsposition, wobei in der Wartungsposition, in welcher die Blaseinrichtung mit 30' und die Puderauftrageinrichtung mit 27' beziffert ist, der Zugang zum bogenführenden Zylinder 18 zur Reinigung desselben erleichtert ist.

Im Unterschied zum gezeigten Ausführungsbeispiel ist es, abhängig von dem in der Bogendruckmaschine zur Verfügung stehenden Bauraum, auch möglich, die gesamte Bepuderungsvorrichtung 21 verlagerbar, insbesondere schwenkbar, auszugestalten. Auch ist es möglich, lediglich die Blaseinrichtung 30 zusammen mit dem vorderen Abschnitt 24 der Bogenführungseinrichtung 22 verlagerbar auszugestalten.

Nach einer vorteilhaften Weiterbildung der hier vorliegenden Erfindung kann in die Bogendruckmaschine 10 eine Zylinderreinigungseinrichtung für den bogenführenden Zylinder 18, dem die Bepuderungsvorrichtung 21 zugeordnet ist, integriert sein, wobei dann die in den Figuren nicht dargestellte Zylinderreinigungseinrichtung entlang eines anderen Umfangsabschnitts des Zylinders 18 wie die Bepuderungsvorrichtung 21 positioniert ist. So ist es zum Beispiel möglich, die Bepuderungsvorrichtung 21 und die nicht-gezeigte Zylinderreinigungseinrichtung etwa diametral gegenüberliegend am bogenführenden Zylinder 18 zu positionieren. Mithilfe einer solchen Zylinderreinigungseinrichtung kann zur Reinigung des bogenführenden Zylinders 18 Blasluft auf denselben gerichtet werden, um an der äußeren Umfangsfläche des Zylinders 18 anhaftendes Puder pneumatisch abzurakeln.

Wie bereits ausgeführt, ist die Bogenführungseinrichtung 22 geschlossen. Nur an den Positionen, an welchen über die Blaseinrichtung 30 Luft 31 auf zu bepudernden Bogen gerichtet werden soll und an welchen über die Puderdüsen 28 Puder auf die Bogen gerichtet werden soll und an welchen über die Absaugeinrichtung 32 das Gemisch 33 aus Luft und Puder abgesaugt werden soll, ist dieselbe geöffnet. Weitere Öffnungen können im Bereich der weiteren Blaseinrichtung 40 sowie der Öffnungen 39 zum Ansaugen von Umgebungsluft vorhanden sein. Insgesamt kann hierdurch gewährleistet werden, dass nahezu kein Puder die Umgebung der Bepuderungsvorrichtung 21 kontaminieren kann.

Zum Absaugen des Gemischs 23 aus Luft und Puder im Bereich der Absaugeinrichtung 32 sind in die Bogenführungseinrichtung 22 im Bereich der Absaugeinrichtung 32 entsprechende Öffnungen derart eingebracht, dass das Absaugen des Gemisch 23 von den Bogen über die gesamte Axialerstreckung und Umfangserstreckung der Absaugeinrichtung 32 gleichmäßig und flächig erfolgt.

### Bezugszeichenliste

- 10: Bogendruckmaschine
- 11: Druckwerks
- 12: Ausleger
- 13: Formzylinder
- 14: Übertragungszylinder
- 15: Druckzylinder
- 16: Farbwerk
- 17: Feuchtwerk
- 18: Transferzylinder
- 19: Fördereinrichtung
- 20: Auslegestapel
- 21: Bepuderungsvorrichtung
- 22: Bogenführungseinrichtung
- 23: Drehrichtung
- 24: Abschnitt
- 25: Abschnitt
- 26: Abschnitt
- 27: Puderauftrageinrichtung
- 28: Puderdüse
- 29: Puderstrahl
- 30: Blaseinrichtung
- 31: Luft
- 32: Absaugeinrichtung
- 33: Gemisch
- 34: Luftströmung
- 35: Wand
- 36: Seitenwand
- 37: Dichtungselement
- 38: Raum
- 39: Öffnung
- 40: Blaseinrichtung
- 41: Gelenk
- 42: Pfeil

## Patentansprüche

1. Bogenverarbeitungsmaschine, mit einer im Bereich eines bogenführenden Zylinders (18) angeordneten Bepuderungsvorrichtung (21) zum Auftragen von Puder auf verarbeitete Bogen oder zu verarbeitende Bogen, **dadurch gekennzeichnet, dass**
a) die Bepuderungsvorrichtung (21) eine Bogenführungseinrichtung (22) aufweist, die sich entlang eines Umfangsabschnitts des bogenführenden Zylinders (18) erstreckt;
b) die Bepuderungsvorrichtung (21) eine Puderauftrageinrichtung (27) aufweist, die an einer ersten Umfangsposition entlang der Bogenführungseinrichtung (22) positioniert ist, wobei mit Hilfe der Puderauftragseinrichtung (27) Puder auf die Bogen richtbar ist;
c) die Bepuderungsvorrichtung (21) eine Blaseinrichtung (30) aufweist, die an einer zweiten Umfangsposition entlang der Bogenführungseinrichtung (22), die in Drehrichtung (23) des bogenführenden Zylinders (18) gesehen vor der ersten Umfangsposition liegt, positioniert ist, wobei mit Hilfe der Blaseinrichtung (30) Luft auf die Bogen richtbar ist;
d) die Bepuderungsvorrichtung (21) eine Absaugeinrichtung (32) aufweist, die an einer dritten Umfangsposition entlang der Bogenführungseinrichtung (22), die in Drehrichtung (23) des bogenführenden Zylinders (18) gesehen nach der ersten Umfangsposition liegt, positioniert ist, wobei mit Hilfe der Absaugeinrichtung (32) Luft und Puder absaugbar ist;
e) die Bogenführungseinrichtung (22) geschlossen ist, sodass sich zwischen der Blaseinrichtung (30) und der Absaugeinrichtung (32) eine Luftströmung zur Führung der Bogen im Bereich der Puderauftrageinrichtung (27) ausbildet.

2. Bogenverarbeitungsmaschine nach Anspruch 1, **dadurch gekennzeichnet, dass** die Bogenführungseinrichtung (22) in Umfangrichtung geschlossen ist.

3. Bogenverarbeitungsmaschine nach Anspruch 1 oder 2, **dadurch gekennzeichnet, dass** die Bogenführungseinrichtung (22) an einer sich in Umfangrichtung und in Axialrichtung erstreckenden Wand (35) geschlossen ist.

4. Bogenverarbeitungsmaschine nach Anspruch 3, **dadurch gekennzeichnet, dass** die Bogenführungseinrichtung (22) weiterhin an sich in Umfangrichtung und in Radialrichtung erstreckenden Seitenwänden (36) geschlossen ist.

5. Bogenverarbeitungsmaschine nach einem der Ansprüche 1 bis 4, **dadurch gekennzeichnet, dass** die Bogenführungseinrichtung (22) an einem in Drehrichtung (23) des bogenführenden Zylinders (18) gesehen vorderen Abschnitt (24), an welchem die Blaseinrichtung (30) positioniert ist, derart ausgebildet ist, dass sich der Abstand der Bogenführungseinrichtung (22) vom bogenführenden Zylinder (18) in Drehrichtung (23) desselben verringert.

6. Bogenverarbeitungsmaschine nach einem der Ansprüche 1 bis 5, **dadurch gekennzeichnet, dass** die Bogenführungseinrichtung (22) an einem in Drehrichtung (23) des bogenführenden Zylinders (18) gesehen hinteren Abschnitt (25), an welchem die Absaugeinrichtung (32) positioniert ist, derart ausgebildet ist, dass der Abstand der Bogenführungseinrichtung (22) vom bogenführenden Zylinder (18) konstant ist.

7. Bogenverarbeitungsmaschine nach einem der Ansprüche 1 bis 6, **dadurch gekennzeichnet, dass** die Bogenführungseinrichtung (22) an einem in Drehrichtung (23) des bogenführenden Zylinders (18) gesehen mittleren Abschnitt (26), an welchem die Puderauftrageinrichtung (27) positioniert ist, einen Abstand aufweist der größer ist als an in Drehrichtung (23) des Zylinders (18) gesehen vor und hinter dem mittleren Abschnitt (26) liegenden Abschnitten (24, 25).

8. Bogenverarbeitungsmaschine nach einem der Ansprüche 1 bis 7, **dadurch gekennzeichnet, dass** in die Bogenführungseinrichtung (22) an einer vierten Umfangsposition derselben, die in Drehrichtung (23) des bogenführenden Zylinders (18) gesehen nach der dritten Umfangsposition liegt, mindestens ein Öffnung (39) zur Ansaugung von Umgebungsluft eingebracht ist.

9. Bogenverarbeitungsmaschine nach einem der Ansprüche 1 bis 8, **dadurch gekennzeichnet, dass** die Bepuderungsvorrichtung (22) eine weitere Blaseinrichtung (40) aufweist, die an einer fünften Umfangsposition entlang der Bogenführungseinrichtung (22), die in Drehrichtung (23) des bogenführenden Zylinders (18) gesehen nach der dritten Umfangsposition liegt, positioniert ist, wobei mit Hilfe der weiteren Blaseinrichtung (40) Luft in einen Kanal des bogenführenden Zylinders (18) zur Reinigung desselben richtbar.

10. Bogenverarbeitungsmaschine nach Anspruch 9, **dadurch gekennzeichnet, dass** die fünfte Umfangsposition in Drehrichtung (23) des bogenführenden Zylinders (18) gesehen nach der vierten Umfangsposition liegt.

11. Bogenverarbeitungsmaschine nach Anspruch 9, **dadurch gekennzeichnet, dass** die fünfte Umfangsposition in Drehrichtung (23) des bogenführenden Zylinders (18) gesehen vor der vierten Umfangsposition liegt.

12. Bogenverarbeitungsmaschine nach einem der Ansprüche 1 bis 11, **dadurch gekennzeichnet, dass** die die Bepuderungsvorrichtung (21) zumindest teilweise gegenüber dem bogenführenden Zylinder (18) verlagerbar, ist.

13. Bogenverarbeitungsmaschine nach Anspruch 12, **dadurch gekennzeichnet, dass** zumindest ein in Drehrichtung (23) des bogenführenden Zylinders (18) gesehen vorderer Abschnitt (24) der Bogenführungseinrichtung (22), an welchem die Blaseinrichtung (30) positioniert ist, zusammen mit der Blaseinrichtung (30) gegenüber dem bogenführenden Zylinder (18) verlagerbar ist.

14. Bogenverarbeitungsmaschine nach Anspruch 13, **dadurch gekennzeichnet, dass** auch ein mittlerer Abschnitt (26) der Bogenführungseinrichtung (22), an welchem die Puderauftrageinrichtung (27) positioniert ist, zusammen mit der Puderauftrageinrichtung (27) gegenüber dem bogenführenden Zylinder (18) verlagerbar ist.

15. Bogenverarbeitungsmaschine nach einem der Ansprüche 1 bis 14, **gekennzeichnet durch** eine Zylinderreinigungseinrichtung, die entlang eines anderen Umfangsabschnitts des bogenführenden Zylinders (18) wie die Bepuderungsvorrichtung (21) positioniert ist, wobei mit Hilfe der Zylinderreinigungseinrichtung zur Reinigung des bogenführenden Zylinders (18) Blasluft auf denselben richtbar ist.

16. Verfahren zum Auftragen von Puder auf verarbeitete Bogen oder zu verarbeitende Bogen mit einer im Bereich eines bogenführenden Zylinders (18) angeordneten Bepuderungsvorrichtung (21) zum Auftragen von Puder auf verarbeitete oder zu verarbeitende Bogen, mit zumindest den folgenden Schritten:
**gekennzeichnet durch**,
a) zu bepudernde Bogen werden mit Hilfe einer geschlossenen Bogenführungseinrichtung (22) entlang eines bogenführenden Zylinders (18) bewegt;
b) auf die zu bepudernden Bogen wird im Bereich des bogenführenden Zylinders (18) ein Puderstrahl (29) gerichtet;
c) in Drehrichtung (23) des bogenführenden Zylinders (18) gesehen vor dem Puderstahl (29) wird Blasluft (31) auf die zu bepudernden Bogen gerichtet;
d) in Drehrichtung (23) des bogenführenden Zylinders (18) gesehen nach dem Puderstahl (29) wird Luft und Puder (33) von den die zu bepudernden Bogen abgesaugt;
e) zwischen der Bogenführungseinrichtung (22) und dem bogenführenden Zylinder (18) wird eine Luftströmung (34) zur Führung der Bogen im Bereich des Puderstrahls (29) ausbildet.

## Claims

1. A sheet processing machine with a powdering device (21) arranged in the region of a sheet guiding cylinder (18) for applying powder to processed sheets or sheets to be processed, **characterized in that**
a) the powdering device (21) comprises a sheet guiding device (22) which extends along a circumferential portion of the sheet guiding cylinder (18);
b) the powdering device (21) comprises a powder application device (27) which is positioned on a first circumferential position along the sheet guiding device (22), wherein with the help of the powder application device (27) powder can be directed onto the sheets;
c) the powdering device (21) comprises a blowing device (30) which is positioned on a second circumferential position along the sheet guiding device (22), which seen in direction of rotation (23) of the sheet guiding cylinder (18) is located in front of the first circumferential position, wherein with the help of the blowing device (30) air can be directed onto the sheets;
d) the powdering device (21) comprises an extraction device (32), which is positioned on a third circumferential position along the sheet guiding device (22), which seen in direction of rotation (23) of the sheet guiding cylinder (18) is located after the first circumferential position, wherein with the help of the extraction device (32) air and powder can be extracted;
e) the sheet guiding device (22) is closed so that between the blowing device (30) and the extraction device (32) an air flow for guiding the sheets forms in the region of the powder application device (27).

2. The sheet processing machine according to claim 1, **characterized in that** the sheet guiding device (22) is closed in circumferential direction.

3. The sheet processing machine according to Claim 1 or 2, **characterized in that** the sheet guiding device (22) is closed on a wall (35) extending in circumferential direction and in axial direction.

4. The sheet processing machine according to Claim 3, **characterized in that** the sheet guiding device (22) is additionally closed on side walls (36)extending in circumferential direction and in axial direction.

5. The sheet processing machine according to any one of the Claims 1 to 4, **characterized in that** the sheet guiding device (22) is positioned on a seen in direction of rotation (23) of the sheet guiding cylinder (18) front portion (24), on which the blowing device (30) is positioned, is designed in such a manner that the distance of the sheet guiding device (22) from the sheet guiding cylinder (18) diminishes in the direction of rotation (23) of the latter.

6. The sheet processing machine according to any one of the Claims 1 to 5, **characterized in that** the sheet guiding device (22) is positioned on seen in direction of rotation (23) of the sheet guiding cylinder (18) rear portion (25) on which the extraction device (32) is positioned, is designed in such a manner that the distance of the sheet guiding device (22) from the sheet guiding cylinder (18) is constant.

7. The sheet processing machine according to any one of the Claims 1 to 6, **characterized in that** the sheet guiding device (22) is positioned on a seen in direction of rotation (23) of the sheet guiding cylinder (18) middle portion (26), on which the powder application device (27) is positioned, has a distance which is greater than on portions (24, 25)located seen in direction of rotation (23) of the sheet guiding cylinder (18) in front of and behind the middle portion (26).

8. The sheet processing machine according to any one of the Claims 1 to 7, **characterized in that** in the sheet guiding device (22) on a fourth circumferential position of the same, which seen in direction of rotation (23) of the sheet guiding cylinder (18) is located after the third circumferential position, at least one opening (39) for sucking in ambient air is introduced.

9. The sheet processing machine according to any one of the Claims 1 to 8, **characterized in that** the powdering device (22) comprises a further blowing device (40), which is positioned on a fifth circumferential position along the sheet guiding device (22), which seen in direction of rotation (23) of the sheet guiding cylinder (18) is located after the third circumferential position, wherein with the help of the further blowing device (40) air for the cleaning of a channel of the sheet guiding cylinder (18) can be directed into the same.

10. The sheet processing machine according to Claim 9, **characterized in that** the fifth circumferential position seen in direction of rotation (23) of the sheet guiding cylinder (18) is located after the fourth circumferential position.

11. The sheet processing machine according to Claim 9, **characterized in that** the fifth circumferential position seen in direction of rotation (23) of the sheet guiding cylinder (18) is located in front of the fourth circumferential position.

12. The sheet processing machine according to any one of the Claims 1 to 11, **characterized in that** the powdering device (21) can be at least partially repositioned relative to the sheet guiding cylinder (18).

13. The sheet processing machine according to Claim 12, **characterized in that** at least one seen in direction of rotation (23) of the sheet guiding cylinder (18) front portion (24) of the sheet guiding device (22), on which the blowing device (30) is positioned, can, together with the blowing device (30), be repositioned relative to the sheet guiding cylinder (18).

14. The sheet processing machine according to Claim 13, **characterized in that** a middle portion (26) of the sheet guiding device (22), on which the powder application device (27) is positioned, can also be repositioned relative to the sheet guiding cylinder (18).

15. The sheet processing machine according to any one of the Claims 1 to 14, **characterized by** a cylinder cleaning device which along another circumferential portion of the sheet guiding cylinder (18) is positioned like the powdering device (21), wherein with the help of the cylinder cleaning device for the cleaning of the sheet guiding cylinder (18) blowing air can be directed onto the same.

16. A method for applying powder to processed sheets or sheets to be processed with a powdering device (21) arranged in the region of a sheet guiding cylinder (18) for applying powder to processed sheets or sheets to be processed with at least the following steps:
**characterized by**
a) sheets to be powdered are moved along a sheet guiding cylinder (18) with the help of a sheet guiding device (22);
b) a powder jet (29) is directed onto the sheets to be powdered in the region of the sheet guiding cylinder (18);
c) seen in direction of rotation (23) of the sheet guiding cylinder (18) in front of the powder jet (29), blowing air (31) is directed onto the sheets to be powdered;
d) seen in direction of rotation (23) of the sheet guiding cylinder (18) after the powder jet (29), air and powder (33) is extracted from the sheets to be powdered;
e) between the sheet guiding device (22) and the sheet guiding cylinder (18) an air flow (34) for guiding the sheets is formed in the region of the powder jet (29).

## Revendications

1. Machine de traitement de feuilles, comportant un dispositif de poudrage (21) disposé au niveau d'un cylindre guidant les feuilles (18) pour l'application de poudre sur des feuilles traitées ou à traiter, **caractérisée en ce que**
a) le dispositif de poudrage (21) présente un système de guidage de feuilles (22) qui s'étend le long d'une section circonférentielle du cylindre guidant les feuilles (18) ;
b) le dispositif de poudrage (21) présente un système d'application de poudre (27) qui est positionné à une première position circonférentielle le long du système de guidage de feuilles (22), de la poudre pouvant être dirigée sur les feuilles à l'aide du système d'application de poudre (27) ;
c) le dispositif de poudrage (21) présente un système de soufflage (30) qui est positionné à une deuxième position circonférentielle le long du système de guidage de feuilles (22) qui, vu dans le sens de rotation (23) du cylindre guidant les feuilles (18), se trouve en amont de la première position circonférentielle, de l'air pouvant être dirigé sur les feuilles à l'aide du système de soufflage (30) ;
d) le dispositif de poudrage (21) présente un système d'aspiration (32) qui est positionné à une troisième position circonférentielle le long du système de guidage de feuilles (22) qui, vu dans le sens de rotation (23) du cylindre guidant les feuilles (18), se trouve en aval de la première position circonférentielle, de l'air et de la poudre pouvant être aspirés à l'aide du système d'aspiration (32) ;
e) le système de guidage de feuilles (22) est fermé, de sorte qu'un flux d'air permettant de guider les feuilles se forme entre le système de soufflage (30) et le système d'aspiration (32) au niveau du système d'application de poudre (27).

2. Machine de traitement de feuilles selon la revendication 1, **caractérisée en ce que** le système de guidage de feuilles (22) est fermé dans le sens circonférentiel.

3. Machine de traitement de feuilles selon la revendication 1 ou 2, **caractérisée en ce que** le système de guidage de feuilles (22) est fermé au niveau d'une paroi (35) s'étendant dans le sens circonférentiel et le sens axial.

4. Machine de traitement de feuilles selon la revendication 3, **caractérisée en ce que** le système de guidage de feuilles (22) est en outre fermé au niveau de parois latérales (36) s'étendant dans le sens circonférentiel et le sens radial.

5. Machine de traitement de feuilles selon une des revendications 1 à 4, **caractérisée en ce que** le système de guidage de feuilles (22), au niveau d'une section avant (24) vue dans le sens de rotation (23) du cylindre guidant les feuilles (18), sur laquelle le dispositif de soufflage (30) est positionné, est réalisé de manière à ce que la distance entre le système de guidage de feuilles (22) et le cylindre guidant les feuilles (18) diminue dans le sens de rotation (23) de ce dernier.

6. Machine de traitement de feuilles selon une des revendications 1 à 5, **caractérisée en ce que** le système de guidage de feuilles (22), au niveau d'une section arrière (25) vue dans le sens de rotation (23) du cylindre guidant les feuilles (18), sur laquelle le dispositif d'aspiration (32) est positionné, est réalisé de manière à ce que la distance entre le système de guidage de feuilles (22) et le cylindre guidant les feuilles (18) soit constante.

7. Machine de traitement de feuilles selon une des revendications 1 à 6, **caractérisée en ce que** le système de guidage de feuilles (22), au niveau d'une section médiane (26) vue dans le sens de rotation (23) du cylindre guidant les feuilles (18), sur laquelle le système d'application de poudre (27) est positionné, se trouve à une distance plus importante que les sections (24, 25) se trouvant en amont et en aval de la section médiane (26), vues dans le sens de rotation (23) du cylindre.

8. Machine de traitement de feuilles selon une des revendications 1 à 7, **caractérisée en ce que**, dans le système de guidage de feuilles (22), à une quatrième position circonférentielle de celui-ci, qui se situe, vue dans le sens de rotation (23) du cylindre guidant les feuilles (18), en aval de la troisième position circonférentielle, est pratiqué au moins un orifice (39) pour l'aspiration d'air environnant.

9. Machine de traitement de feuilles selon une des revendications 1 à 8, **caractérisée en ce que** le dispositif de poudrage (22) présente un autre système de soufflage (40) qui est positionné à une cinquième position circonférentielle le long du système de guidage de feuilles (22) qui se situe, vue dans le sens de rotation (23) du cylindre guidant les feuilles (18), en aval de la troisième position circonférentielle, de l'air pouvant être dirigé à l'aide de l'autre système de soufflage (40) dans un canal du cylindre guidant les feuilles (18) pour nettoyer celui-ci.

10. Machine de traitement de feuilles selon la revendication 9, **caractérisée en ce que** la cinquième position circonférentielle se situe, vue dans le sens de rotation (23) du cylindre guidant les feuilles (18), en aval de la quatrième position circonférentielle.

11. Machine de traitement de feuilles selon la revendication 9, **caractérisée en ce que** la cinquième position circonférentielle se situe, vue dans le sens de rotation (23) du cylindre guidant les feuilles (18), en amont de la quatrième position circonférentielle.

12. Machine de traitement de feuilles selon une des revendications 1 à 11, **caractérisée en ce que** le dispositif de poudrage (21) peut être déplacé du moins partiellement par rapport au cylindre guidant les feuilles (18).

13. Machine de traitement de feuilles selon la revendication 12, **caractérisée en ce qu'**au moins une section avant (24), vue dans le sens de rotation (23) du système de guidage de feuilles (22), au niveau de laquelle le système de soufflage (30) est positionné, peut être déplacée avec le système de soufflage (30) par rapport au cylindre guidant les feuilles (18).

14. Machine de traitement de feuilles selon la revendication 13, **caractérisée en ce qu'**aussi une section médiane (26) du système de guidage de feuilles (22), au niveau de laquelle le système d'application de poudre (27) est positionné peut être déplacée avec le système d'application de poudre (27) par rapport au cylindre guidant les feuilles (18).

15. Machine de traitement de feuilles selon une des revendications 1 à 14, **caractérisée par** un système de nettoyage de cylindre qui est positionné le long d'une autre section circonférentielle du cylindre guidant les feuilles (18) comme le système de poudrage (21), de l'air de soufflage pouvant être dirigé à l'aide du système de nettoyage de cylindre pour nettoyer le cylindre guidant les feuilles (18).

16. Procédé d'application de poudre sur des feuilles traitées ou à traiter, comportant un dispositif de poudrage (21) disposé au niveau d'un cylindre guidant les feuilles (18) pour l'application de poudre sur des feuilles traitées ou à traiter par au moins les étapes suivantes, **caractérisé en ce que**
a) les feuilles à poudrer sont déplacées à l'aide d'un système fermé de guidage des feuilles (22) le long d'un cylindre guidant les feuilles (18) ;
b) un jet de poudre (29) est dirigé sur les feuilles à poudrer au niveau du cylindre guidant les feuilles (18) ;
c) de l'air de soufflage (31) est dirigé sur les feuilles à poudrer dans le sens de rotation (23) du cylindre guidant les feuilles (18) en amont du jet de poudre (29) ;
d) de l'air et de la poudre (33) sont aspirés sur les feuilles à poudrer dans le sens de rotation (23) du cylindre guidant les feuilles (18), vu en aval du jet de poudre (29) ;
e) un flux d'air (34) permettant de guider les feuilles est formé au niveau du jet de poudre (29) entre le dispositif de guidage des feuilles (22) et le cylindre guidant les feuilles (18).
